# EUROPÄISCHE PATENTSCHRIFT

(11) **EP 2 516 763 B1**
(45) Veröffentlichungstag und Bekanntmachung des Hinweises auf die Patenterteilung: **27.11.2013**
(21) Anmeldenummer: 10805376.0
(22) Anmeldetag: 14.12.2010
(51) Int. Cl.: E04B 5/32

(54) **HALBSCHALENELEMENT ZUM HERSTELLEN EINES HOHLKÖRPERS**
HALF SHELL ELEMENT FOR PRODUCING A CAVITY
ELÉMENT À DEMI-COQUILLE DESTINÉ À LA FABRICATION D'UN CORPS CREUX

(30) Priorität: 21.12.2009 EP 09015788
(43) Veröffentlichungstag der Anmeldung: 31.10.2012
(73) Patentinhaber: Cobiax Technologies AG, 6301 Zug (CH)
(72) Erfinder: MIEDZIK, Georg, CH-8335 Hittnau (CH); STÜCKLIN, Michael, CH-8004 Zürich (CH)
(74) Vertreter: EGLI-EUROPEAN PATENT ATTORNEYS
(86) Internationale Anmeldenummer: PCT/CH2010/000311
(87) Internationale Veröffentlichungsnummer: WO 2011/075856

(56) Entgegenhaltungen:
- WO-A-92/06253
- WO-A-99/64696
- WO-A-02/092935

## Beschreibung

Die vorliegende Erfindung betrifft das technische Gebiet der Bautechnik und insbesondere ein Halbschalenelement zum Herstellen eines Hohlkörpers nach Anspruch 1 und einen Hohlkörper bestehend aus einer Kombination von miteinander verbundenen Halbschalenelementen nach Anspruch 16. Die Erfindung betrifft weiterhin ein Verfahren zum Herstellen eines Hohlkörpers nach Anspruch 19. Ausserdem betrifft die Erfindung auch ein Verfahren zum Verbinden von Hohlkörpern nach Anspruch 20 und eine bevorzugte Verwendung dieses Hohlkörpers nach Anspruch 21.

Hohlkörper aus einem Kunststoffmaterial werden üblicherweise in Betonschichten eingegossen, um diese leichter und gleichzeitig kostengünstiger zu gestalten. Dazu werden sie in Stahlkörbe eingesetzt, welche das zu fertigende Betonelement zugleich tragfähiger machen. So sind zum Beispiel aus der WO/2005/080704 des Anmelders kugelförmig geschlossene Hohlkörper wie auch nach unten offene oder geschlossene hohle Halbschalenelemente bekannt, die zur Fertigung von besonders leistungsfähigen Betondecken genutzt werden. Nachteilig an den geschlossenen Hohlkörpern ist allerdings, dass deren Herstellung ein Blasformverfahren verlangt, was aufwendig und teuer ist. Zudem verlangt dieses Verfahren dickere Wandstärken der Produkte, wodurch der Hohlkörper nicht nur teuer, sondern auch unnötig schwer wird. Nach unten offene Halbschalen können zwar im einfacheren und kostengünstigeren Spritzgussverfahren hergestellt werden, haben aber den Nachteil, dass ihr Verdrängungsvolumen durch einfliessenden Beton verringert wird und sich das erforderliche Betonvolumen nicht exakt bestimmen und kontrollieren lässt.

Das Dokument WO 99/64696 A offenbart ein Halbschalenelement, dass alle Merkmale des Oberbegriffs des Anspruchs 1 hat.

Es ist eine Aufgabe der vorliegenden Erfindung, die einfache, schnelle und zuverlässige Herstellung eines Hohlkörpers zu ermöglichen, der leicht handhabbar ist und der darüber hinaus auch in hohen Stückzahlen kostengünstig herstellbar ist.

Diese Aufgabe wird durch ein Halbschalenelement nach Anspruch 1 gelöst.

Ein wesentlicher Punkt des erfindungsgemässen Halbschalenelements besteht darin, dass es besonders leicht handhabbar ist. Denn zum Herstellen eines Hohlkörpers aus diesem Element ist nicht ein andersartiges, komplementäres Element erforderlich, sondern wiederum genau das Gleiche. Damit sind nicht nur Verwechselungen ausgeschlossen, sondern auch die Möglichkeit, dass eine abweichende Anzahl jeweils komplementärer Elemente an eine Baustelle angeliefert werden können. Letzteres kann insbesondere dann zu erheblichem Zeitverlust und damit zu Mehrkosten führen, wenn die Elemente auf dem Seeweg über lange Strecken wie z. B. von Europa nach Asien befördert werden müssen. Da die Elemente in ihrer halbschaligen Ausführung zugleich ineinander oder aufeinander stapelbar sind, fällt ein geringeres Transportvolumen an, das wiederum Kosten einspart. Zugleich reduziert sich deren Transportgewicht, da die Elemente spritzgegossen und damit mit geringeren Wandstärken z.B. von zwischen 1 mm und 1.5 mm ausgeführt werden können. Zudem wird deren Herstellung in grossen Stückzahlen kostengünstiger und schneller.

Bevorzugte Ausführungsformen des Halbschalenelements sind in den Unteransprüchen 2 bis 15 angegeben. Diese betreffen konstruktive Details, die aber grosse Auswirkungen haben.

So ist in einer vorteilhaften Ausführungsform des Halbschalenelements vorgesehen, dass die wenigstens eine Führung als Nut zum Umgreifen eines Randbereichs des weiteren Halbschalenelements ausgebildet ist. Zwar sind grundsätzlich auch andere Führungsarten der Elemente aneinander wie z.B. Stiftführungen o. Ä. denkbar. Auch könnten die Elemente durch schlichte Klipps, Stecker, Nieten oder Schrauben aneinander befestigt werden. Eine als Nut ausgebildete Führung gewährleistet aber sowohl eine einfach herzustellende wie leicht handhabbare und zugleich zuverlässige Führung und Befestigung der Elemente aneinander. Insbesondere kann dazu die Länge Wandstärke der Führung entsprechend gewählt und deren gegenseitige Klemmung beeinflusst werden, um ein festes Halten der Elemente in Endposition zu sichern.

Diese Endposition wird erfindungsmässig dadurch gesichert, indem ein Rasthaken und eine Rastfläche zum Einrasten an einer komplementären Rastfläche einem komplementären Rasthaken des weiteren Halbschalenelements vorgesehen ist, die sich gegenüberliegend jeweils in ungefährer Mitte eines ersten halben Umfangs des umlaufenden Rands angeordnet sind. Das weitere Element verrastet damit in seiner Endposition über dem anderen Element, und kann z.B. auch nicht beim Einpassen der Elemente in Stahlkörbe oder beim Verlegen von Stahlarmierungen über die gefüllten Körbe hinweg aus seiner Lage verrutschen. Dies macht es aussergewöhnlich gut handhabbar sowohl in Handarbeit für kleinere Baulose wie auch in automatisierter Art und Weise für grosse Stückzahlen und darüber hinaus zuverlässig in seiner Anwendung. Ein besonders leichtes Positionieren und Verrasten der Halbschalenelemente aneinander wird erfindungsmässig dadurch gewährleistet, indem beidseitig der Rastfläche am umlaufenden Rand Rastnuten zum Umgreifen eines Randbereichs des weiteren Halbschalenelements ausgebildet sind. Diese Rastnuten sind laschenförmig ausgebildet und bezwecken, dass das weitere Halbschalenelement bei der Montage in diese Rastnuten einfährt und der Rasthaken gleichzeitig in die Rastflächen einrastet und das weitere Halbschalenelement somit in seiner Lage gesichert ist. Der Rasthaken hat die Funktion, das Öffnen des Halbschalenelements in horizontaler Richtung zu verhindern. Die zwei Rastnuten bezwecken nun, dass dieser Rasthaken aufgrund von äusserer Krafteinwirkung nicht aus der Rastposition ausfahren kann, indem die Rastposition nun auch vertikal fixiert ist.

Grundsätzlich kann das Halbschalenelement die Form einer Halbkugel oder eines Ellipsoiden ausweisen, um es für seinen spezifischen Anwendungszweck verfügbar zu machen. Es kann aber auch eine polseitige Abflachung aufweisen, die dazu dienlich ist. Diese erlaubt zudem, dass ein solcherart geformtes Element auch leicht handhabbar ist, wenn ein gleiches Element aufgeschoben werden soll. Dazu kann es abgelegt werden, ohne z.B. wegzurollen. Gleiches gilt für einen Hohlkörper, der aus zwei von den Elementen zusammengesetzt wurde.

Die Abflachung weist bevorzugt einen umlaufenden Absatz mit einer davon umfassten, eingerückten Bodenfläche auf, welche in Kombination die Steifigkeit und damit Stabilität des Elements deutlich erhöhen. Zudem kann die Bodenfläche mit darin ein- oder darauf aufgeprägten Informationen zu dem Halbschalenelement versehen sein. Diese Informationen können z.B. Angaben zum Hersteller, zum Gebrauch, zur Herstellung oder Hinweise auf Schutzrechte usw. umfassen. Auch dies erhöht die Handhabbarkeit des Elements. Eine diesem Zweck dienliche zusätzliche Herstellung z.B. von aufklebbaren Etiketten erübrigt sich.

Beim Verbau eines Halbschalenelements mit nach unten gekehrter Halbschale sollte sich möglichst kein Lufteinschluss an deren eingerückter Bodenfläche bilden können. Um dies zuverlässig zu verhindern ist es bevorzugt, dass der umlaufende Absatz wenigstens eine Rinne aufweist, die sich als Fortsatz der Bodenfläche zu einer Aussenfläche des Halbschalenelements hin erstreckt. Damit kann die Luft von der Bodenfläche weg zu einer Aussenfläche des Elements entweichen. Bei nach oben gekehrter Halbschale dagegen wird z.B. Regen- oder Kondenswasser von der eingerückten Bodenfläche zur Aussenfläche des Halbschalenelements hin abgeleitet. Damit wird zum einen eine definierte Verdrängungswirkung des Halbschalenelements auf besonders einfache und zuverlässige Art und Weise erzielt. Gleichzeitig ist das Element aber auch witterungsunabhängig einsetzbar, da insbesondere die Bildung von Eisschichten verhindert wird, die dessen Zweckbestimmung gefährden.

Um andererseits zu verhindern, dass Armierungsstahl in diesen Rinnen zu liegen kommt, ist die Bodenfläche in Verlängerung der wenigstens einen Rinne bevorzugt mit wenigstens einer jeweiligen Erhebung in Höhe des Absatzes versehen. Zur Wasserableitung von z.B. Kondenswasser aus einem Inneren des Halbschalenelements ist dabei die wenigstens eine Erhebung bevorzugt mit einem Durchgangsloch versehen, das eine Innen- mit einer Aussenseite des Halbschalenelements verbindet. An der Aussenfläche ist dagegen bevorzugt ein zu einem Rasthaken und/oder zu einer Rastfläche hin geöffneter, V-förmiger Steg ausgebildet, um aussen an dem Element ablaufendes Wasser von der Rastverbindung und damit einem Eindringen in das Halbschalenelement abzuhalten.

Zur Verstärkung des Halbschalenelements verlaufen an dessen Innenfläche bevorzugt Versteifungsrippen, die sich sternförmig vom Pol des Elements ausgehend erstrecken. Diese sind in bevorzugter Weise so bemessen und geformt, dass sie an der Aussenfläche eines in das Halbschalenelement gestapelten, komplementären Halbschalenelements anliegen. Damit ist insbesondere ein definiert senkrechtes Stapeln der einzelnen Elemente ineinander oder aufeinander gewährleistet, was wiederum deren Handhabbarkeit erhöht und zudem deren Transportvolumen und damit die Transportkosten verringert.

Zur Verbindung des vorstehend beschriebenen Halbschalenelements mit weiteren gleichen Elementen weist dieses bevorzugt eine Aussenfläche auf, die mit wenigstens einem ersten Klipp zum Festklemmen eines Stabs versehen ist. Die Klipps sind in einer Verbindungsrichtung der Halbschalenelemente ausgerichtet, in der eine Anzahl von Elementen hintereinander zu liegen kommen soll. Damit entfallen die üblicherweise erforderlichen Stahlkörbe, welche die Halbschalenelemente in einer gewünschten Position halten. Die Halbschalenelemente übertragen dabei die Kräfte, welche bislang über die schrägen Stützstäbe eines Korbs abgeleitet wurden. Gleichzeitig ist die Anzahl miteinander verbindbarer Halbschalenelementen nur noch durch die Länge eines verfügbaren Stabs begrenzt. Das Einklippen der Stäbe ist im Vergleich zum Einpassen der Halbschalenelemente in einen Korb ganz besonders einfach und schnell durchführbar, und lässt zudem auch eine anforderungsabhängig variable Anordnung der Elemente entlang eines Stabs zu. Da auch nicht mehr ganze Körbe, sondern lediglich z.B. einfache Stahlstränge benötigt werden, sinken sowohl diesbezügliche Material- wie Transportkosten. Zudem können derartige Stränge auch vor Ort geordert werden, so dass deren zentrale Bereitstellung entfällt und deren dezentrale Distribution möglich ist.

Bevorzugt kann die Aussenfläche eines Halbschalenelements mit wenigstens einem zweiten Klipp versehen sein, der um einen Winkel von grösser 0° bis 90° zum ersten Klipp gedreht ist. Dadurch wird es möglich, die Elemente nicht nur in einer durch die ersten Klipps vorgegebenen Verbindungsrichtung, sondern auch unter einer insbesondere um 90° oder 45° dazu gedrehten Richtung miteinander zu verbinden. Durch Verbinden der ersten Klipps obenliegender Halbschalenelements kann z.B. eine Reihe obenliegender Elemente gebildet werden, während durch Verbinden der zweiten Klipps eines unterliegenden komplementären Halbschalenelements eine dazu parallele Reihe unterliegender Elemente angebunden werden kann. Damit lassen sich in besonders einfacher und schneller Art und Weise ganze Flächen von (zu Hohlkörpern komplettierten) Halbschalenelementen aufbauen und in Betonschichten rationell verlegen.

Eine besonders belastbare Verbindung zwischen den Halbschalenelementen kann dadurch hergestellt werden, wenn die ersten und die zweiten Klipps eine unterschiedliche Klemmhöhe aufweisen. Denn in diesem Fall lässt sich ein einzelnes Halbschalenelement gleich in zwei unterschiedlichen Verbindungsrichtungen mit weiteren gleichen Elementen verbinden, ohne dass sich die dazu benutzten Stäbe gegenseitig behindern. Diese blockieren sich nicht gegenseitig, da sie sich in unterschiedlichen Klemmhöhen kreuzen, und lassen somit eine deutlich stärkere Einbindung jedes Elements in ein Netz von Stäben zu.

Grundsätzlich können die Klipps zwar an jeder geeigneten Stelle der Aussenfläche eines Halbschalenelements angeordnet sein. Eine besonders gute Handhabung ergibt sich aber dann, wenn sie im Bereich einer polseitigen Abflachung des Elements angebracht sind. Dadurch können z.B. Stahlstränge zunächst auf den Abflachungen einer abgelegten Reihe von Halbschalenelementen abgelegt und anschliessend einfach in die dort befindlichen Klipps eingedrückt werden, ohne dass der Strang von den Halbschalen herunter rutscht.

Werden die Klipps dagegen an einer Bodenfläche der Abflachung angebracht, die über einen Absatz in das Halbschalenelement eingerückt ist, kann das Element an seiner Abflachung blockadefrei auf den Versteifungsrippen eines weiteren Elements aufliegen und ist somit in oder auf diesem stapelbar.

Die vorstehende Aufgabe wird auch durch einen Hohlkörper nach Anspruch 16 gelöst. Ein solcher Hohlkörper ist insbesondere einfach, zuverlässig und schnell sowie in hohen Stückzahlen kostengünstig herstellbar. Durch seine luft- und wasserableitende Formgebung sowie seine hohe Steifigkeit ist er zudem zuverlässig handhabbar, witterungsunabhängig einsetzbar und robust.

Im einfachsten Fall ist ein solcher Hohlkörper aus zwei gleichen miteinander verbundenen Halbschalenelementen aufgebaut. Abhängig von einer Höhe der jeweiligen Halbschalen sind damit unterschiedlich grosse, entlang ihrer Umfangsränder aber punktsymmetrisch aufgebaute Hohlkörper herstellbar. Zwei Halbschalenelemente mit einer jeweiligen Höhe von 0.07 m sind z.B. für eine Schichtdicke um 0.25 m und Elemente mit einer jeweiligen Höhe von 0.09 m für eine Schichtdicke um 0.30 m geeignet.

Eine besonders feine Abstimmung auf unterschiedlichste Schichtdicken wird dadurch erreicht, dass sich die miteinander verbundenen Halbschalenelemente in Ihrer Höhe unterscheiden. Da der Umfang beider Elemente von ihrer jeweiligen Höhe unbeeinflusst bleibt, ist deren jeweilige Verbindbarkeit gewährleistet. So lassen sich Hohlkörper fast unterschiedlichster Form herstellen. Zum Beispiel können ellipsoide, halbkugelförmige, linsenförmige oder andere Halbschalenelemente in unterschiedlichster Kombination zu einem jeweiligen Hohlkörper komplettiert werden. Eine Kombination aus Halbschalenelementen mit einer jeweiligen Höhe von 0.07 m und 0.09 m ist z.B. für Schichtdicken um 0.275 m geeignet. Gleichzeitig ist dazu nur eine geringe Anzahl von Spritzgussformen notwendig. So lassen sich z.B. mit nur 3 unterschiedlichen Formen insgesamt 6 verschiedene Hohlkörper, mit 4 unterschiedlichen Formen insgesamt 10 verschiedene Hohlkörper usw. bereitstellen. Der technische Aufwand und damit auch die Herstellungskosten sinken damit im Vergleich zur erzielten Varianz im Endprodukt.

Es wird ein Werkzeug zum Herstellen der Hohlkörper beschrieben, das deren Montagegeschwindigkeit aus zwei der beschriebenen Halbschalenelemente deutlich erhöht. Dies ist insbesondere darin begründet, dass ein Halbschalenelement in einer definierten Position gehalten werden kann und somit am Wegrutschen gehindert wird. Zur Weiterverarbeitung des Hohlkörpers kann dieser z.B. in einem nächsten Arbeitsschritt direkt in einen Stahlkorb eingelegt oder auf anderweitige Art und Weise mit weiteren Hohlkörpern verbunden werden, bevor das nächste Halbschalenelement in die Aufnahme des Werkzeugs eingelegt wird.

Die vorstehende Aufgabe wird auch durch ein Verfahren zum Verbinden von Hohlkörpern nach Anspruch 20 gelöst, mit dem einfach und schnell einzelne Reihen oder ganze Flächen von Hohlkörpern hergestellt werden können. Die Länge, Gestalt, Packungsdichte usw. dieser Reihen oder Flächen sind im Vergleich zu starren Stahlkörben beliebig wählbar und lediglich durch die Länge der Stäbe begrenzt. Die Handhabung der Hohlkörper wird damit auch durch diese Verbindungstechnik deutlich verbessert, und bleibt insbesondere auch unter schwierigen technischen Anforderungen immer gewährleistet.

Bevorzugt soll der Hohlkörper schliesslich als Verdrängungskörper in einer Betonschicht verwendet werden, wie z.B. bei der Fertigung von Betonplatten, -wänden oder Decken auf einer Baustelle im Ortbetonverfahren oder auch in einem Betonfertigteilewerk.

Die Erfindung wird im Folgenden anhand eines Ausführungsbeispiels unter Bezugnahme auf die beigefügten Figuren detailliert erläutert. Gleiche oder gleichwirkende Teile sind mit gleichen Bezugsziffern versehen. Es zeigen:
- Figur 1A: eine Draufsicht von schräg oben auf ein erfindungsgemässes Halbschalenelement;
- Figur 1B: eine Draufsicht auf die Unterseite des Halbschalenelements der Figur 1A;
- Figur 1C: eine seitliche Ansicht des Halbschalenelements im senkrechten Halbschnitt der Figur 1B;
- Figur 1D: eine seitliche Ansicht des Halbschalenelements im horizontalen Halbschnitt der Figur 1B;
- Figur 2: eine Draufsicht von schräg oben auf erfindungsgemässe Halbschalenelemente mit Klipps;
- Figur 3: eine Draufsicht von schräg oben auf die komplettierten Halbschalenelemente der Figur 2;
- Figur 4: einen Stapel von Halbschalenelementen und zwei daraus gefertigte Hohlkörper, und
- Figur 5: eine perspektivische Ansicht einer üblichen Verbindung von bekannten Hohlkörpern.

Die Figur 1A zeigt eine Draufsicht von schräg oben auf ein erfindungsgemässes Halbschalenelement 10. An einem ersten halben Umfang 11 seines Rands 12 sind im Querschnitt ungefähr U-förmig ausgebildete Führungen 20, 20', 20", 20"' angebracht. Zur Herstellung eines Hohlkörpers kann nun ein gleiches weiteres Halbschalenelement 10 mit gleich ausgebildeten Führungen 20, 20', 20", 20"' über den zweiten halben Umfang 11' hinweg auf das Halbschalenelement 10 aufgeschoben werden, wobei die beidseitigen Führungen 20, 20', 20", 20"' jeweilige Randbereiche der Elemente 10 umgreifen, also der jeweilige Randbereich in eine jeweils gegenüberliegende Nut geführt und dort gehalten wird. Die Führungen 20, 20', 20", 20''' können dabei länger oder kürzer gestaltet sein, abhängig von dem Verwendungszweck des Halbschalenelements 10 und den dabei zu erwartenden Lasten. Dazu kann auch die gegenseitige Klemmung der Führungen 20, 20', 20", 20"' stärker oder schwächer ausgelegt sein.

In einer Endposition kommt das aufgeschobene Halbschalenelement 10 genau über dem Halbschalenelement 10 zu liegen und verrastet zum einen an dem Rasthaken 30 und zum anderen an der Rastfläche 31, jeweils über seine komplementäre Rastfläche und über seinen komplementären Rasthaken. Um dieses Verrasten zu unterstützen, sind beidseitig der Rastfläche 31 am umlaufenden Rand 11 jeweils Rastnuten 40, 40' vorgesehen, die den Randbereich des weiteren Halbschalenelements 10 umgreifen und eine genaue Positionierung der beiden Elemente 10 zueinander zulassen. Auf diese Weise ist eine schnelle und einfache sowie zuverlässige Verbindung beider Elemente 10 möglich, die auch unter Baubedingungen trittsicher ist, d.h. sich auch unter Last nicht öffnet. Dabei sind sowohl eine Verwechselung wie auch die Lieferung einer ungleichen Anzahl von Elementen 10 sicher ausgeschlossen, da die komplementären Elemente 10 gleich gestaltet sind. Die Halbschalenform der Elemente 10 lässt deren kostengünstige Herstellung im Spritzgussverfahren zu, was geringere Wandstärken erfordert und damit geringere Materialkosten zulässt.

Zur Erhöhung der Steifigkeit des Halbschalenelements 10 ist dieses mit Verstrebungen 90...90""' versehen, die sternförmig von seinem Pol P (bezeichnet in Figuren 1B bis 1D) ausgehen. Diese sind gleichzeitig so gestaltet, dass sie an der Aussenfläche eines jeden weiteren Elements 10 anliegen und diese platzsparend stapelbar machen. Eine polseitige Abflachung 50 des Elements 10 lässt dabei seine sichere Ablage zu. Gleichzeitig kann es z.B. nicht wegrollen, wenn ein gleiches weiteres Element 10 aufgeschoben werden soll. Die Abflachung 50 kann dabei stärker oder schwächer ausgeprägt sein, abhängig vom Verwendungszweck des Elements 10 in dünnen oder dicken Betonschichten.

Die Steifigkeit des Halbschalenelements 10 wird zudem durch einen Absatz 51 erhöht, der eine eingerückte Bodenfläche 52 umschliesst. Diese Bodenfläche 52 dient hier der Anbringung zusätzlicher Informationen 53, wie Angaben zum Hersteller und zur Verwendung des Elements 10. Durch den aufgeprägten Pfeil geben die Informationen 53 auch eine Montagerichtung vor, in der dieses Element 10 auf ein anderes aufzuschieben ist. Um Lufteinschlüsse an der eingerückten Bodenfläche 52 eines Elements 10 mit nach unten gekehrter Halbschale zu vermeiden, sind Rinnen 60, 60', 60" vorgesehen, die als Verlängerung der Bodenfläche 52 den Absatz 51 durchbrechen. Diese dienen gleichzeitig der Ableitung von Regenwasser an einem Element 10 mit nach oben gekehrter Halbschale. Das Element 10 kann damit auch bei Regen eingesetzt werden, ohne dass sich auf seiner Oberseite Wasseransammlungen bilden.

Die Figur 1B zeigt eine Draufsicht auf die Unterseite des Halbschalenelements 10 der Figur 1A. Neben den bereits in Figur 1A beschriebenen technischen Details des Elements 10 sind hier runde Erhebungen 70, 70', 70" zu erkennen, die in Verlängerung der Rinnen 60, 60', 60" angebracht sind, und deren Höhe ungefähr der des Absatzes 51 entspricht. Dadurch wird insbesondere verhindert, dass über das Element 10 hinweg verlegter Armierungsstahl in die Rinnen 60, 60', 60" einrückt und diese blockiert. Die Erhebungen 70, 70', 70" sind andererseits mit zentralen Durchgangslöchern 71, 71', 71" versehen, die eine Innen- mit einer Aussenseite des Elements 10 verbinden. Dadurch kann Regen- oder Kondenswasser aus dem Inneren des Elements 10 austreten, das sich dort z.B. beim Transport oder bei der Lagerung auf der Baustelle ansammeln könnte. Äusserliches Wasser wird von der Bodenfläche 52 über die Rinnen 60, 60', 60" zu der Aussenfläche 13 des Elements 10 geleitet, wo es entlang der Aussenschenkel eines V-förmigen Stegs 80 abläuft. Dieser Steg 80 öffnet sich zu einer jeweiligen Rastfläche 31 hin, so dass das Wasser daran gehindert wird, in die Rastverbindung 30, 31 einzudringen. Gleichzeitig gibt die pfeilförmige Form des Stegs 80 auch die Richtung an, in der das Element 10 zu montieren ist, um einen gewünschten Hohlkörper zu erhalten. Die Informationen 53 auf der Bodenfläche 52 des Halbschalenelements 10 bezeichnen hier den Hersteller cobiax und den Halbschalentyp CBT-050.1.

Die Figur 1C zeigt eine seitliche Ansicht des Halbschalenelements im senkrechten Halbschnitt der Figur 1B. Darin ist insbesondere die Form der Führungen 20, 20', 20", 20"' erkenntlich, deren Querschnitt im wesentlichen U-förmig gestaltet ist. Wird ein weiteres Element 10 aufgeschoben, werden Randbereiche dieses weiteren Elements 10 von den Nuten der Führungen 20, 20', 20", 20"' des zu komplettierenden Elements 10 umgriffen und umgekehrt. Zum Verrasten der Rasthaken 30 an den Rastflächen 31 (beide nicht gezeigt) müssen die Rastnuten 40, 40' den Randbereich des weiteren Halbschalenelements umgreifen, was von aussen gut zu erkennen ist und eine Positionierung erleichtert.

Die Figur 1D zeigt eine seitliche Ansicht des Halbschalenelements im horizontalen Halbschnitt der Figur 1B. Zu erkennen ist einerseits der Rasthaken 30 und die gegenüberliegende Rastfläche 31 mit einer Rastnut 40', andererseits auch die Führungen 20, 20' am ersten halben Umfang des Rands 12. Die Versteifungsrippen 90" und 90""' sind dabei so gestaltet, dass die Abflachung 50 eines weiteren Halbschalenelements 10 auf allen Rippen 90" und 90""' aufliegen würde und eine sichere Stapelbarkeit der Elemente 10 ermöglicht.

Die Montage zweier Halbschalenelemente 10 zu einem Hohlkörper wird bevorzugt über ein Werkzeug vorgenommen, das mit einer Aufnahme für ein Element 10 ausgestattet ist, die komplementär zu einer Form und/oder einer Struktur der Aussenfläche 13 des Elements 10 ausgebildet ist. Damit wird ein Verrutschen oder Verdrehen des Elements 10 beim Aufschieben eines weiteren Elements 10 verhindert. Insbesondere beim Verrasten des Rasthakens 30 an der Rastfläche 31 in einer Endposition des weiteren Elements 10 ist dabei ein Widerstand zu überwinden, der von dem Werkzeug aufgenommen werden kann. Das zuverlässige Verrasten der Verbindung wird dann durch ein deutlich vernehmbares Klickgeräusch angezeigt. Der entstandene Hohlkörper kann dann aus dem Werkzeug entnommen und weiterverarbeitet werden, wobei er bevorzugt in einen Stahlkorb eingelegt oder über Stäbe (gezeigt in Figuren 2 bis 4) mit weiteren Hohlkörpern verbunden wird.

Die Figur 2 zeigt eine Draufsicht von schräg oben auf erfindungsgemässe Halbschalenelemente 10' mit Klipps 100, 100'. Die Elemente 10' sind über Stäbe 101, 101' miteinander gekoppelt, welche in den jeweiligen Klipps 100, 100' gehalten sind. Die Klipps 100, 100' sind in diesem Beispiel beidseitig der eingerückten Bodenfläche 52 in einer gewünschten Verbindungsrichtung jedes Elements 10' angebracht. Dessen Abflachung 50 bleibt dadurch frei und jedes Element 10' ist blockadefrei auf den Versteifungsrippen 90...90""' eines weiteren Elements 10' stapelbar.

Neben der Anbringung erster Klipps 100, 100' kann es auch vorgesehen sein, zusätzliche zweite Klipps (nicht dargestellt) vorzusehen, die in einer Richtung von grösser 0° bis 90° verdreht zu den ersten Klipps 100, 100' ausgerichtet sind. Auch diese können vorzugsweise an der Bodenfläche 52 angebracht sein. Dadurch lassen sich auf einfache Art und Weise mehrere Reihen von miteinander verbundenen Elementen 10', also eine Fläche von (zu Hohlkörpern komplettierten) Halbschalenelementen 10' bilden. Die zweiten Klipps sind dabei bevorzugt unter einem Winkel von 45° oder 90° verdreht zu den ersten Klipps 100, 100' ausgerichtet, so dass die entweder direkt nebeneinander (bei Klipps unter 90°) oder zueinander versetzt (bei Klipps unter 45°) liegende Halbschalenelemente 10' gebildet werden. Insbesondere bei zueinander versetzt liegenden Halbschalenelementen 10' lässt sich dadurch eine dicht gepackte Fläche aus (zu Hohlkörpern komplettierten) Halbschalenelementen 10' aufbauen.

Die Figur 3 zeigt eine Draufsicht von schräg oben auf die komplettierten Halbschalenelemente 10' der Figur 2. Diese bilden einzelne Hohlkörper 110, die sowohl an ihrer Oberwie an ihrer Unterseite über Stäbe 101...101"' miteinander verbunden sind. Der Abstand zwischen den Hohlkörpern 110 lässt sich anforderungsabhängig variieren, so dass wunschgemäss dichtere oder weitere Verbindungsabstände zwischen den Körpern 110 realisierbar sind. Wäre dabei eine Fläche aus Hohlkörpern 110 aufzubauen, können die oberen Stäbe 101, 101' oder die unteren Stäbe 101" , 101"' auch an zusätzlichen, entsprechend gedrehten Klipps der Elemente 10' gehalten sein, so dass die Stäbe an der Ober- bzw. Unterseite der Hohlkörper 110 winklig zueinander verlaufen. Ein solches Netzwerk könnte noch dadurch verstärkt werden, indem die ersten Klips 100, 100' und die zweite Klipps unterschiedliche Klemmhöhen aufweisen, so dass sowohl an der Ober- wie auch an der Unterseite der Hohlkörper 110 jeweils winklig zueinander verlaufende Stäbe anbringbar wären, die sich auf Grund ihrer unterschiedlichen Klemmhöhe nicht gegenseitig blockieren. In jedem Fall lässt sich durch die mit Klipps 100, 100' versehenen gleichen Halbschalenelemente 10' auf besonders einfache und schnelle Art und Weise eine Reihe oder eine Fläche aus Hohlkörpern 110 aufbauen, die unterschiedlich beabstandet sein und richtungsabhängig unterschiedlich verstärkt sein können. Insofern lassen die Klipps 100, 100' eine besonders flexible Verwendung der Halbschalenelemente 10' zu.

Die Figur 4 zeigt einen Stapel von Halbschalenelementen 10' und zwei daraus gefertigte Hohlkörper 110, die allesamt mit Klipps 100, 100' ausgestattet sind. Der Stapel von Halbschalenelementen 10' nimmt dabei einen vergleichsweise geringen Raum ein, wodurch dessen Transportkosten im Vergleich zu denen vorgefertigter Hohlkörper deutlich niedriger sind. Nichts desto trotz lässt das erfindungsgemässe Halbschalenelement aber eine einfache, schnelle und zuverlässige Herstellung eines Hohlkörpers 110 zu, der leicht handhabbar ist und der darüber hinaus auch in hohen Stückzahlen kostengünstig herstellbar ist.

Die Figur 5 zeigt eine perspektivische Ansicht einer üblichen Verbindung bekannter einstückiger Hohlkörper 111 mittels Stahlkorb 102, wie sie heute verwendet wird. Sowohl die Herstellung als auch der Transport solcher Teile ist teuer und aufwendig, deren Handhabung ist schwierig und deren Einsetzbarkeit sind enge Schranken gesetzt.

## Patentansprüche

1. Halbschalenelement (10, 10') zum Herstellen eines Hohlkörpers (110) mit einem gleichen weiteren Halbschalenelement (10, 10'), mit wenigstens einer Führung (20...20"') für das weitere Element (10, 10'), die im Bereich eines ersten halben Umfangs (11) seines umlaufenden Randes (12) ausgebildet ist, so dass das weitere Element (10, 10') von dem diesem ersten halben Umfang (11) gegenüberliegenden zweiten halben Umfang (11') des Rands (12) auf das Halbschalenelement (10, 10') aufgeschoben und an dem Rand (12) geführt und in einer Endposition gehalten werden kann, ferner mit einem Rasthaken (30) und einer Rastfläche (31) zum Einrasten an einer komplementären Rastfläche (31) und einem komplementären Rasthaken (30) des weiteren Elements (10, 10'), **dadurch gekennzeichnet dass** der Rasthaken (30) und die Rastfläche (31) sich gegenüberliegend jeweils in ungefährer Mitte des ersten und zweiten halben Umfangs (11, 11') des umlaufenden Rands (12) angeordnet sind, wobei beidseitig der Rastfläche (31) am umlaufenden Rand (11) Rastnuten (40, 40') zum Umgreifen eines Randbereichs des weiteren Halbschalenelements (10, 10') ausgebildet sind.

2. Halbschalenelement (10, 10') nach Anspruch 1, bei dem die wenigstens eine Führung (20...20"') als Nut zum Umgreifen eines Randbereichs des weiteren Halbschalenelements (10, 10') ausgebildet ist.

3. Halbschalenelement (10, 10') nach einem der vorstehenden Ansprüche, bei dem das Halbschalenelement (10, 10') eine polseitige Abflachung (50) aufweist.

4. Halbschalenelement (10, 10') nach Anspruch 3, bei dem die Abflachung (50) einen umlaufenden Absatz (51) mit einer davon umfassten, eingerückten Bodenfläche (52) aufweist.

5. Halbschalenelement (10, 10') nach Anspruch 4, bei dem die Bodenfläche (52) mit darin ein- oder darauf aufgeprägten Informationen (53) zu dem Halbschalenelement (10, 10') versehen ist.

6. Halbschalenelement (10, 10') nach Anspruch 4 oder 5, bei dem der umlaufende Absatz (51) wenigstens eine Rinne (60...60") aufweist, die sich als Fortsatz der Bodenfläche (52) zu einer Aussenfläche (13) des Halbschalenelements (10, 10') hin erstreckt.

7. Halbschalenelement (10, 10') nach Anspruch 6, bei dem die Bodenfläche (52) in Verlängerung der wenigstens einen Rinne (60...60") mit wenigstens einer jeweiligen Erhebung (70...70") in Höhe des Absatzes (51) versehen ist.

8. Halbschalenelement (10, 10') nach Anspruch 7, bei welchem die wenigstens eine Erhebung (70...70") mit einem Durchgangsloch (71...71") versehen ist, das eine Innen- mit einer Aussenseite des Halbschalenelements (10, 10') verbindet.

9. Halbschalenelement (10, 10') nach einem der vorstehenden Ansprüche, an dessen Innenfläche Versteifungsrippen (90...90""') verlaufen, die sich sternförmig vom Pol (P) des Halbschalenelements (10, 10') ausgehend erstrecken.

10. Halbschalenelement (10, 10') nach Anspruch 9, bei dem die Versteifungsrippen (90...90""') so bemessen und geformt sind, dass sie an der Aussenfläche (13) eines in das Halbschalenelement (10, 10') gestapelten, weiteren Halbschalenelements (10, 10') anliegen.

11. Halbschalenelement (10, 10') nach einem der vorstehenden Ansprüche, bei dem eine Aussenfläche (13) des Halbschalenelements (10, 10') wenigstens einen ersten Klipp (100, 100') zum Festklemmen eines Stabs (101...101"') aufweist, um dieses Halbschalenelement (10, 10') mit weiteren gleichen Halbschalenelementen (10, 10') zu verbinden.

12. Halbschalenelement (10, 10') nach Anspruch 11, bei dem die Aussenfläche (13) wenigstens einen zweiten Klipp aufweist, der um einen Winkel von grösser 0° bis 90° zum ersten Klipp (100, 100') gedreht ist.

13. Halbschalenelement (10, 10') nach Anspruch 12, bei dem die ersten (100, 100') und die zweiten Klipps eine unterschiedliche Klemmhöhe aufweisen.

14. Halbschalenelement (10, 10') nach Anspruch 12 oder 13, bei dem die ersten (100, 100') und zweiten Klipps im Bereich einer polseitigen Abflachung (50) des Halbschalenelements (10, 10') angebracht sind.

15. Halbschalenelement (10, 10') nach Anspruch 14, bei dem die ersten (100, 100') und zweiten Klipps an einer Bodenfläche (52) angebracht sind, die über einen Absatz (51) an der Abflachung (50) in das Halbschalenelement (10, 10') eingerückt ist.

16. Hohlkörper (110), bestehend aus einer Kombination von miteinander verbundenen Halbschalenelementen (10, 10') gemäss einem der vorstehenden Ansprüche.

17. Hohlkörper (110) nach Anspruch 16, bei dem sich die miteinander verbundenen Halbschalenelemente (10, 10') gleichen.

18. Hohlkörper (110) nach Anspruch 16, bei dem sich die miteinander verbundenen Halbschalenelemente (10, 10') in ihrer Höhe unterscheiden.

19. Verfahren zum Herstellen eines Hohlkörpers (110) nach einem der Ansprüche 16 bis 18 mit einem Werkzeug mit einer Aufnahme für ein Halbschalenelement (10, 10') nach einem der Ansprüche 1 bis 15, die komplementär zu einer Form und/oder Struktur der Aussenfläche (13) des Halbschalenelements (10, 10') ausgebildet ist, bei dem ein Halbschalenelement (10, 10') in eine Aufnahme des Werkzeugs eingelegt wird, ein weiteres gleiches Halbschalenelement (10, 10') bis in eine Endposition über das im Werkzeug befindliche Halbschalenelement (10, 10') aufgeschoben und daran verrastet wird, und ein derart hergestellter Hohlkörper (110) dem Werkzeug zur Weiterverarbeitung, insbesondere zum Einlegen des Hohlkörpers (110) in Stahlkörbe, wieder entnommen wird.

20. Verfahren zum Verbinden von Hohlkörpern (110) nach einem der Ansprüche 16 bis 18, wobei die Hohlkörper (110) aus einer Kombination von Halbschalenelementen (10, 10') nach einem der Ansprüche 11 bis 15 hergestellt sind, bei dem eine Reihe oder eine Fläche von miteinander verbundenen Hohlkörpern (110) hergestellt wird, indem durchgängig über die zu verbindenden Hohlkörper (10, 10') hinweg verlaufende Stäbe (101...101"') in die ersten Klipps (100, 100') und/oder die zweiten Klipps eines Hohlkörpers (110) und in die entsprechenden ersten Klipps (100, 100') und/oder entsprechenden zweiten Klipps aller weiteren Hohlkörper (110) eingeklemmt werden, die in einer jeweiligen Verlaufsrichtung eines Stabs (101...101"') liegen.

21. Verwendung eines Hohlkörpers nach einem der Ansprüche 16 bis 18 als Verdrängungskörper in einer Betonschicht.

## Claims

1. Half shell element (10, 10') for the production of a hollow body (110) with an identical further half shell element (10, 10'), with at least one guide (20...20"') for the further element (10, 10'), which is constructed in the region of a first half periphery (11) of its encircling edge (12), so that the further element (10, 10') can be pushed onto the half shell element (10, 10') from the second half periphery (11') of the edge (12) lying opposite this first half periphery (11) and guided on the edge (12) and held in a final position, and with a detent hook (30) and a detent surface (31) for engagement on a complementary detent surface (31) and a complementary detent hook (30) of the further element (10, 10'), **characterized in that** the detent hook (30) and detent surface (31) are arranged lying opposite each other respectively in approximately the middle of the first and second half periphery (11, 11') of the encircling edge (12), wherein detent grooves (40, 40') for embracing an edge region of the further half shell element (10, 10') are constructed on both sides of the detent surface (31) on the encircling edge (11).

2. Half shell element (10, 10') according to Claim 1, in which the at least one guide (20...20"') is constructed as a groove for embracing an edge region of the further half shell element (10, 10').

3. Half shell element (10, 10') according to one of the above claims, in which the half shell element (10, 10') has a flattened area (50) on the pole side.

4. Half shell element (10, 10') according to Claim 3, in which the flattened area (50) has an encircling shoulder (51) with an indented base surface (52) surrounded thereby.

5. Half shell element (10, 10') according to Claim 4, in which the base surface (52) is provided with information (53) stamped therein or thereon concerning the half shell element (10, 10').

6. Half shell element (10, 10') according to Claim 4 or 5, in which the encircling shoulder (51) has at least one channel (60...60") which extends as an extension of the base surface (52) towards an outer surface (13) of the half shell element (10, 10').

7. Half shell element (10, 10') according to Claim 6, in which the base surface (52) in extension of the at least one channel (60...60") is provided with at least one respective elevation (70...70") at the height of the shoulder (51).

8. Half shell element (10, 10') according to Claim 7, in which the at least one elevation (70...70") is provided with a through-bore (71...71"), which connects an inner side with an outer side of the half shell element (10, 10').

9. Half shell element (10, 10') according to one of the preceding claims, on the inner surface of which reinforcement ribs (90...90""') run, which extend in a star shape originating from the pole (P) of the half shell element (10, 10').

10. Half shell element (10, 10') according to Claim 9, in which the reinforcement ribs (90...90""') are dimensioned and shaped so that they lie against the outer surface (13) of a further half shell element (10, 10') which is stacked into the half shell element (10, 10').

11. Half shell element (10, 10') according to one of the preceding claims, in which an outer surface (13) of the half shell element (10, 10') has at least one first clip (100, 100') for the clamping of a bar (101...101"'), in order to connect this half shell element (10, 10') with further identical half shell elements (10, 10').

12. Half shell element (10, 10') according to Claim 11, in which the outer surface (13) has at least one second clip, which is turned about an angle of greater than 0° to 90° with respect to the first clip (100, 100').

13. Half shell element (10, 10') according to Claim 12, in which the first (100, 100') and the second clips have a different clamping height.

14. Half shell element (10, 10') according to Claim 12 or 13, in which the first (100, 100') and second clips are arranged in the region of a flattened area (50), on the pole side, of the half shell element (10, 10').

15. Half shell element (10, 10') according to Claim 14, in which the first (100, 100') and second clips are arranged on a base surface (52) which is indented into the half shell element (10, 10') via a shoulder (51) on the flattened area (50).

16. Hollow body (110), consisting of a combination of half shell elements (10, 10') connected with each other, according to one of the preceding claims.

17. Hollow body (110) according to Claim 16, in which the half shell elements (10, 10') which are connected with each other are identical.

18. Hollow body (110) according to Claim 16, in which the half shell elements (10, 10') which are connected with each other are different in their height.

19. Method for the production of a hollow body (110) according to one of Claims 16 to 18, with a tool having a mount for a half shell element (10, 10') according to one of Claims 1 to 15, which is constructed in a complementary manner to a shape and/or structure of the outer surface (13) of the half shell element (10, 10'), in which a half shell element (10, 10') is inserted into a mount of the tool, a further identical half shell element (10, 10') is pushed on into a final position over the half shell element (10, 10') situated in the tool and is engaged thereon, and a hollow body (110) produced in such a way is removed from the tool for further processing, in particular for insertion of the hollow body (110) into steel cages.

20. Method for the connecting of hollow bodies (110) according to one of Claims 16 to 18, wherein the hollow bodies (110) are produced from a combination of half shell elements (10, 10') according to one of Claims 11 to 15, in which a row or a surface of hollow bodies (110), connected with each other, is produced, by bars (101...101"'), running continuously over the hollow bodies (10, 10') which are to be connected, being clamped into the first clips (100, 100') and/or the second clips of a hollow body (110) and into the corresponding first clips (100, 100') and/or corresponding second clips of all further hollow bodies (110), which lie in a respective running direction of a bar (101...101"').

21. Use of a hollow body according to one of Claims 16 to 18 as displacer in a concrete layer.

## Revendications

1. Elément de demi-coque (10, 10') pour fabriquer un corps creux (110) comprenant un autre élément de demi-coque (10, 10') égal comprenant au moins un guide (20...20"') pour l'autre élément (10, 10'), qui est formé au niveau d'un premier demi-périmètre (11) de son pourtour (12), de telle sorte que l'autre élément (10, 10') est poussé sur l'élément de demi-coque (10, 10') par le second demi-périmètre (11') du pourtour (12) opposé à ce premier demi-périmètre (11) et dirigé sur le pourtour (12) et peut être maintenu dans une position finale, comprenant en outre un crochet d'encliquetage (30) et une surface d'encliquetage (31) pour l'encliquetage sur une surface d'encliquetage complémentaire (31) et un crochet d'encliquetage complémentaire (30) de l'autre élément de demi-coque (10, 10'), **caractérisé en ce que** le crochet d'encliquetage (30) et la surface d'encliquetage (31) sont disposés en s'opposant respectivement environ au centre des premier et second demi-périmètres (11, 11') du pourtour (12), sachant que des encoches d'encliquetage (40, 40') sont formées sur les deux côtés de la surface d'encliquetage (31) sur le pourtour (12), pour mettre en prise une partie du bord de l'autre élément de demi-coque (10, 10').

2. Elément de demi-coque (10, 10') selon la revendication 1, dans lequel l'au moins un guide (20...20"') est formé en tant qu'encoche pour mettre en prise une partie du bord de l'autre élément de demi-coque (10, 10').

3. Elément de demi-coque (10, 10') selon l'une des revendications précédentes, dans lequel l'élément de demi-coque (10, 10') présente un aplatissement côté pôle (50).

4. Elément de demi-coque (10, 10') selon la revendication 3, dans lequel l'aplatissement (50) présente un épaulement périphérique (51) avec une surface de fond (52) en retrait prise par celui-ci.

5. Elément de demi-coque (10, 10') selon la revendication 4, dans lequel la surface de fond (52) est dotée d'informations (53) gravées dedans ou dessus relatives à l'élément de demi-coque (10, 10').

6. Elément de demi-coque (10, 10') selon la revendication 4 ou 5, dans lequel l'épaulement périphérique (51) présente au moins une goulotte (60...60") qui s'étend en tant que prolongement de la surface de fond (52) en direction d'une surface extérieure (13) de l'élément de demi-coque (10, 10').

7. Elément de demi-coque (10, 10') selon la revendication 6, dans lequel la surface de fond (52) est dotée, dans le prolongement de l'au moins une goulotte (60...60"), d'au moins un bossage (70...70") respectif à hauteur de l'épaulement (51).

8. Elément de demi-coque (10, 10') selon la revendication 7, dans lequel l'au moins un bossage (70...70") est doté d'un trou traversant (71...71") qui relie un côté intérieur à un côté extérieur de l'élément de demi-coque (10, 10').

9. Elément de demi-coque (10, 10') selon l'une des revendications précédentes, sur la face intérieure duquel passent des nervures de renfort (90...90""') qui s'étendent en partant en étoile depuis le pôle (P) de l'élément de demi-coque (10, 10').

10. Elément de demi-coque (10, 10') selon la revendication 9, dans lequel les nervures de renfort (90...90""') sont ainsi dimensionnées et formées qu'elles reposent sur la surface extérieure (13) d'un autre élément de demi-coque (10, 10') empilé dans l'élément de demi-coque (10, 10').

11. Elément de demi-coque (10, 10') selon l'une des revendications précédentes, dans lequel une surface extérieure (13) de l'élément de demi-coque (10, 10') présente au moins un premier clip (100, 100') pour fixer une tige (101...101"') pour relier cet élément de demi-coque (10, 10') à d'autres éléments de demi-coque (10, 10') égaux.

12. Elément de demi-coque (10, 10') selon la revendication 11, dans lequel la surface extérieure (13) présente au moins un second clip qui est tourné d'un angle supérieur à 0° jusqu'à 90° par rapport au premier clip (100, 100').

13. Elément de demi-coque (10, 10') selon la revendication 12, dans lequel les premier (100, 100') et second clips présentent une hauteur de serrage différente.

14. Elément de demi-coque (10, 10') selon la revendication 12 ou 13, dans lequel les premier (100, 100') et second clips sont appliqués au niveau d'un aplatissement (50) côté pôle de l'élément de demi-coque (10, 10').

15. Elément de demi-coque (10, 10') selon la revendication 14, dans lequel les premier (100, 100') et second clips sont appliqués sur une surface de fond (52) qui est en retrait dans l'élément de demi-coque (10, 10') via un épaulement (51) sur l'aplatissement (50).

16. Corps creux (110) se composant d'une combinaison d'éléments de demi-coque (10, 10') reliés entre eux selon l'une des revendications précédentes.

17. Corps creux (110) selon la revendication 16, dans lequel les éléments de demi-coque (10, 10') reliés entre eux sont égaux.

18. Corps creux (110) selon la revendication 16, dans lequel les éléments de demi-coque (10, 10') reliés entre eux se différencient dans leur hauteur.

19. Procédé de fabrication d'un corps creux (110) selon l'une des revendications 16 à 18 comprenant un outil avec une réception pour un élément de demi-coque (10, 10') selon l'une des revendications 1 à 15, qui est complémentaire d'une forme et/ou d'une structure de la surface extérieure (13) de l'élément de demi-coque (10, 10'), dans lequel un élément de demi-coque (10, 10') est inséré dans une réception de l'outil, un autre élément de demi-coque (10, 10') est poussé jusqu'à une position finale au-dessus de l'élément de demi-coque (10, 10') se trouvant dans l'outil et est encliqueté dessus, et un corps creux (110) fabriqué de cette façon est de nouveau prélevé de l'outil pour continuer d'être usiné, en particulier pour insérer le corps creux (110) dans des châssis en acier.

20. Procédé pour relier des corps creux (110) selon l'une des revendications 16 à 18 dans lequel le corps creux (110) est fabriqué d'une combinaison d'éléments de demi-coque (10, 10') selon l'une des revendications 11 à 15, dans lequel une rangée ou une surface de corps creux (110) reliés entre eux est fabriquée, en ce que des tiges (101...101"') passant sur les corps creux (10, 10') à relier en les traversant sont fixées dans les premiers clips (100, 100') et/ou les seconds clips d'un corps creux (110) et dans les premiers clips (100, 100') correspondant et/ou les seconds clips correspondants de tous les autres corps creux (110), qui reposent dans une direction respective d'une tige (101 ... 101"').

21. Emploi d'un corps creux (110) selon l'une des revendications 16 à 18 en tant que corps de refoulement dans une couche de béton.
